# FASCICULE DE BREVET EUROPEEN

(11) **EP 0 327 474 B1**
(45) Date de publication et mention de la délivrance du brevet: **30.09.1992**
(21) Numéro de dépôt: 89420025.2
(22) Date de dépôt: 31.01.1989
(51) Int. Cl.: A47G 27/04

(54) **Barre de seuil et son procédé de réalisation**
Profilschiene und Verfahren zur Herstellung
Edging strip and method of making it

(30) Priorité: 01.02.1988 FR 8801468
(43) Date de publication de la demande: 09.08.1989
(73) Titulaire: Grosjean, Michel, F-38610 Gieres (FR)
(72) Inventeur: Grosjean, Michel, F-38610 Gieres (FR)
(74) Mandataire: de Beaumont, Michel

(56) Documents cités:
- DE-U- 8 432 843
- US-A- 1 354 155
- US-A- 2 687 545

## Description

La présente invention se rapporte aux barres de seuil. Les barres de seuil sont des éléments fixés sur le sol de locaux d'habitation ou de bureaux, au niveau de la jonction de deux revêtements de sol différents. Elle concerne plus particulièrement des barres de seuil utilisées entre un revêtement "mou" (du type moquette) et un revêtement "dur" (carreau, parquet).

Une barre de seuil présente un intérêt à la fois fonctionnel et esthétique. Elle assure une protection des bords des revêtements de sol adjacents et masque leurs irrégularités tout en constituant une ligne de séparation nette et droite.

Les barres de seuil les plus simples et les plus généralement utilisées sont constituées d'une bande métallique légèrement bombée et munie de trous régulièrement espacés permettant le passage de vis pour la fixation sur le sol. Puisque la barre est bombée, l'installateur doit éviter d'effecteur un vissage à fond qui provoquerait son aplatissement. Le vissage doit donc être effectué avec modération et la tête de vis est surélevée par rapport au sol de l'épaisseur de la barre de seuil. Un tel montage ne résiste par longtemps à un passage fréquent des personnes et, tôt ou tard, la barre de seuil se met à bouger et les vis se défont.

Pour remédier à cet inconvénient et pour rendre l'ensemble plus esthétique, il a déjà été proposé des barres de seuil perfectionnées comprenant une partie plane formant une embase, destinée à être fixée au sol, par exemple par collage ou à l'aide de vis, en étant au moins partiellement glissée sous le revêtement mou, et une partie bombée formant le seuil, liée à l'embase par l'un de ses bords et destinée à être rabattue sur l'embase après fixation de celle-ci au sol. Avant la pose d'une telle barre de seuil, le seuil fait avec l'embase un angle aigu voisin de l'angle droit. L'opérateur peut ainsi visser l'embase sur le sol en serrant à fond ou coller l'embase sur le sol, amener ensuite le bord du revêtement de sol mou au-dessus de l'embase puis exercer une forte pression sur le seuil pour qu'il vienne s'appliquer au dessus du bord du revêtement de sol mou. Au cours du rabattement de seuil, il se provoque une déformation inélastique au niveau de sa liaison avec l'embase de sorte que le seuil reste ensuite en position rabattue.

Une telle barre de seuil comportant un seuil rabattable présente l'avantage d'une pose rapide, d'une fixation efficace et présente aussi un avantage esthétique du fait que les vis sont masquées. Par contre, un tel dispositif présente l'inconvénient majeur d'être coûteux. En effet, pour pouvoir rabattre le seuil en provoquant une déformation inélastique au niveau de sa liaison avec l'embase sans toutefois provoquer de déformation au niveau même du seuil, il est nécessaire que le seuil présente une plus grande rigidité que le reste de la structure. La barre de seuil présente ainsi une section d'épaisseur variable : une forte épaisseur au niveau de seuil et une faible épaisseur au niveau de l'embase ainsi qu'au niveau de la partie reliant l'embase au seuil. Le seul procédé connu à ce jour pour réaliser de telles pièces réside dans le passage en filière.

La réalisation de profilés par étirage à travers une filière permet de réaliser pratiquement n'importe quelle forme de section. Cependant, un tel procédé ne permet pas d'obtenir des produits bon marché parce qu'il impose d'utiliser certains métaux particuliers qui se limitent presque exclusivement à l'aluminium, certains alliages d'aluminium, ou le laiton. Ces métaux ou alliages sont nettement plus cher que la plupart des métaux ferreux et sont par ailleurs moins durs, moins résistants à l'usure et plus facilement rayables.

Les barres de seuil en profilés extrudés ne peuvent pas être recouvertes d'un matériau décoratif dont le collage sur la partie bombée du seuil serait pratiquement impossible ou, en tout cas, beaucoup trop cher. Par ailleurs, les conditions nécessaires au filage font que l'épaisseur minimale reste importante (au moins 1 millimètre), ce qui augmente le coût de matière utilisée et confère à la barre de seuil une épaisseur totale trop importante.

Le document US-A-2687545 décrit une barre de seuil de type plié dans laquelle le nez du seuil est replié mais ce document ne traite pas du problème du renforcement de l'ensemble du seuil pour éviter les déformations.

Le document US-A-1354155 décrit un seuil double obtenu par pliage à double épaisseur mais il ne s'agit pas d'un seuil rabattable.

L'invention propose une structure nouvelle de barre de seuil qui permet de remédier aux inconvénients précédemment cités.

L'invention se rapporte à une barre de seuil comprenant une partie plane formant embase destinée à être fixée au sol et une partie bombée formant seuil destinée à être rabattue sur l'embase après fixation de celle-ci au sol.

Selon une caractéristique de l'invention, la barre de seuil est réalisée à partir d'une seule bande métallique, le seuil est constitué sur toute son étendue de deux épaisseurs accolées de la bande métallique, et l'embase est constituée d'une simple épaisseur de la bande métallique.

Selon une autre caractéristique de l'invention, la bande métallique est constituée d'un alliage ferreux.

Selon une autre caractéristique de l'invention, la bande métallique est préalablement revêtue sur l'une de ses faces d'un matériau décoratif mince de sorte qu'après réalisation de la barre de seuil le matériau mince soit situé sur la surface extérieure du seuil.

L'invention concerne le procédé de réalisation d'une telle barre de seuil qui comprend les étapes suivantes : la bande métallique est défilée en continu et passe successivement dans une série de galets destinés à assurer un premier pliage longitudinal de la bande métallique suivi d'un bombage des deux épaisseurs ainsi obtenues, l'embase est obtenue par un second pliage longitudinal situé au voisinage du bord latéral rabattu lors du premier pliage, de façon que l'angle formé par le seuil et l'embase soit aigu, que la face convexe du seuil soit dirigée vers l'extérieur et que le bord latéral rabattu lors du premier pliage soit situé à l'intérieur.

Une barre de seuil fabriquée selon l'invention pourra être d'un coût unitaire très faible, lors d'une production en grande série, du fait que les équipements permettant le pliage en continu d'une bande métallique ne s'usent pratiquement pas et du fait que les matériaux que l'on peut utiliser pour la bande peuvent être très bon marché tout en étant d'excellente qualité mécanique, par exemple de l'acier. Par ailleurs, l'invention permet de réaliser d'une façon très facile et économique des barres de seuil présentant un aspect autre que métallique, du fait de la possibilité d'utiliser des bandes métalliques recouvertes initialement, sur une face, d'un matériau décoratif.

D'autres caractéristiques et avantages de l'invention apparaîtront à la lecture de la description détaillée suivante d'un exemple de réalisation faite en relation avec les figures jointes parmi lesquelles :
la figure 1 représente, en coupe, une barre de seuil selon l'invention ;
la figure 2 représente en coupe, la même barre de seuil après montage ; et
les figures 3A à 3D illustrent, en coupe, les différentes étapes de réalisation d'une barre de seuil selon l'invention.

Sur la figure 1 on distingue une barre de seuil qui est réalisée à partir d'une seule bande métallique. La partie plane 1 formant l'embase qui est destinée à être fixée sur le sol présente une seule épaisseur de bande. La partie 2 formant le seuil qui est destiné à être rabattu sur l'embase après fixation de celle-ci au sol présente deux épaisseurs de bande accolées. Des orifices 3, régulièrement espacés, sont ménagés dans l'embase 1, pour permettre son vissage.

On voit sur la figure 2 un mode de fixation de la barre de seuil conforme à l'invention. Des chevilles 4 sont installées dans le sol 5 au niveau des orifices 3 de la barre de seuil. La barre de seuil présentant la forme illustrée en figure 1 est amenée sur le sol, l'embase 1 est appliquée directement sur le sol et est fixée rigidement à l'aide de vis vissées à fond. L'extrémité de revêtement de sol 7, par exemple une moquette, est appliquée sur l'embase 1, puis l'opérateur exerce une forte pression sur le seuil 2 de façon à obtenir son pliage au niveau 9 par déformation inélastique de la bande métallique pour venir l'appliquer par son extrémité 8 sur le revêtement de sol 7. On voit que le seuil 2 présente une double épaisseur de tôle du fait du pliage au niveau 8. Le seuil 2 est en outre légèrement bombé de façon que sa face supérieure soit convexe. Le seuil 2 présente ainsi une rigidité supérieure à celle de la ligne au niveau 9, ce qui permet d'obtenir très facilement le pliage au niveau 9 sans créer la moindre déformation du seuil 2. On pourra prévoir que des griffes (non représentées) font saillie à partir de l'embase pour aider au blocage du revêtement de sol 7, dans le cas où il s'agit par exemple d'une moquette montée tendue, et pour faciliter la pose.

Les figures 3A à 3D représentent les différentes étapes essentielles du pliage de la bande métallique en vue de constituer la barre de seuil conforme à l'invention. On part d'une bande métallique de largeur constante, comme représentée figure 3A. On fait défiler cette bande métallique longitudinalement en la faisant passer à travers un train de galets de façon à provoquer en continu un premier pliage longitudinal au niveau 8. La largeur de bande comprise entre la ligne de pliage au niveau 8 et le bord latéral 10 est inférieure à la largeur de bande comprise entre la même ligne de pliage au niveau 8 et l'autre bord latéral 11. La partie de la bande comprise entre la ligne de pliage au niveau 8 et le bord latéral 10 est ainsi rabattue à plat contre le reste de la bande, comme cela est représenté en figure 3B. La partie de la bande qui se retrouve ainsi en double épaisseur est ensuite incurvée longitudinalement, comme cela est représenté en figure 3C, de telle sorte que la partie de la bande rabattue se retrouve sur le côté concave. Ensuite, comme cela est représenté en figure 3D, on effectue un second pliage longitudinal au niveau 9 situé au voisinage du bord latéral 10 rabattu lors du premier pliage. Le pliage au niveau 9 est effectué de façon que l'angle formé par le seuil 2 et l'embase 1 soit aigu, que la face convexe de seuil soit dirigée vers l'extérieur et que le bord latéral rabattu 10 lors du premier pliage soit situé à l'intérieur. De préférence, l'angle formé par le seuil et l'embase est compris entre 45° et 80° environ. Pour que la barre de seuil puisse être vissée au sol, il suffit, avant tout pliage, d'effectuer des orifices 3 disposés régulièrement longitudinalement à l'intérieur de la zone comprise entre la ligne de pliage au niveau 9 et le bord latéral correspondant 11.

On peut constater aussi que les deux pliages longitudinaux réalisés aux niveaux 8 et 9 ainsi que le bombage de la partie externe du seuil 2 s'effectuent dans un sens tel que le revêtement décoratif éventuel apposé initialement sur la bande métallique est étiré, ce qui ne nuit pas à son adhérence. La barre de seuil conforme à l'invention peut en conséquence présenter un revêtement décoratif de grande résistance et très économique à réaliser puisqu'il peut être collé à plat lors de la fabrication de la bande métallique. Le revêtement peur présenter, en particulier, l'aspect du bois. Par contre, pour les barres de seuil de l'art antérieur réalisées par extrusion, il n'est pas possible, postérieurement à l'extrusion, de les recouvrir d'un revêtement décoratif autre qu'une peinture de manière économique et efficace et tout revêtement effectué antérieurement à l'extrusion serait détruit par cette opération.

La présente invention est susceptible de nombreuses variantes et modifications. Par exemple, alors que dans le cadre du mode de réalisation ci-dessus la fixation de la barre de seuil était assurée par vissage, elle pourrait également être assurée par collage, le seuil étant rabattu après collage de l'embase et positionnement d'une moquette sur celle-ci. En outre, l'embase n'est pas nécessairement plane mais pourrait, par exemple, du côté de la zone de pliage être incurvée pour former un bec dirigé vers le bas pour permettre des rattrapages de niveau quant l'embase est posée sur une thibaude ou que des bandes adhésives créent une surépaisseur, ou que la zone extrême de l'embase, du côté du pliage, vient recouvrir une zone de hauteur différente de la zone de fixation de l'embase, etc.

## Revendications

1. Barre de seuil comprenant une partie plane formant embase (1) destinée à être fixée au sol (5) et une partie bombée (2) formant seuil destinée à être rabattue sur l'embase (1) après fixation de celle-ci au sol, cette barre de seuil étant réalisée à partie d'une seule bande métallique, et étant caractérisée en ce que le seuil (2) est constitué sur toute son étendue de deux épaisseurs accolées de la bande métallique, et en ce que l'embase (1) est constituée d'une simple épaisseur de la bande métallique.

2. Barre de seuil selon la revendication 1, caractérisée en ce que la bande métallique est constitué d'un alliage ferreux.

3. Barre de seuil selon l'une des revendications 1 ou 2, caractérisée en ce que la bande métallique est préalablement revêtue sur l'une de ses faces d'un matériau décoratif mince de sorte qu'après réalisation de la barre de seuil le matériau mince soit situé sur la surface extérieure du seuil.

4. Procédé de réalisation d'une barre de seuil selon l'une quelconque des revendications 1 à 3, caractérisé en ce que la bande métallique est défilée en continu et passe successivement dans une série de galets destinés à assurer un premier pliage longitudinal (8) de la bande métallique suivi d'un bombage des deux épaisseurs ainsi obtenues, et que l'embase (1) est obtenue par un second pliage longitudinal (9) situé au voisinage du bord latéral (10) rabattue lors du premier pliage, de façon que l'angle formé par le seuil et l'embase soit aigu, que la face convexe du seuil (2) soit dirigé vers l'extérieur et que le bord latéral (10) rabattu lors du premier pliage soit situé à l'intérieur.

## Patentansprüche

1. Schwellenprofil mit einem ebenen Teil, der eine auf dem Boden (5) zu befestigende Fußfläche bildet, und einem gewölbten Teil (2), der eine auf den Fußteil (1) nach dessen Befestigung auf den Boden klappbare Schwelle bildet, wobei das Schwellenprofil ausgehend von einem einzigen Metallband gefertigt und dadurch gekennzeichnet ist, daß die Schwelle (2) über ihre gesamte Ausdehnung aus zwei übereinander geschlagenen Streifen des Metallbandes gebildet ist, und daß der Fußteil (1) durch einen einzelnen Streifen des Metallbandes gebildet ist.

2. Schwellenprofil nach Anspruch 1, dadurch gekennzeichnet, daß das Metallband aus einer Eisenlegierung besteht.

3. Schwellenprofil nach einem der Ansprüche 1 oder 2, dadurch gekennzeichnet, daß das Metallband auf einer Seite mit einem dünnen dekorativen Material derart belegt ist, daß nach dem Einbau des Schwellenprofils das dünne Material auf der Außenfläche der Schwelle gelegen ist.

4. Verfahren zur Herstellung eines Schwellenprofiles nach einem der Ansprüche 1 bis 3, dadurch gekennzeichnet, daß das Metallband kontinuierlich abgezogen wird und mehrere Rollen nacheinander passiert, die eine erste Längsfaltung (8) des Metallbandes, gefolgt von einer Aufwölbung der beiden dadurch erhaltenen Streifen sicherstellen, und daß der Fußteil (1) durch eine zweite Längsfaltung (9) erhalten wird, die neben dem während der ersten Faltung umgeschlagenen Seitenrand (10) gelegen ist, derart, daß der Winkel zwischen Schwelle und Fußteil spitz, die konvexe Seite der Schwelle (2) nach außen gerichtet und der während der ersten Faltung umgeschlagene Seitenrand (10) nach innen gerichtet ist.

## Claims

1. A edge binder comprising a plane portion forming a base (1) designed to be fixed onto the floor (5) and a curved portion (2) forming a protection plate, or cover portion, designed to be folded down onto the base (1) aften fixing the latter onto the floor, this edge binder being manufactured from a single integral metal strip and characterized in that the cover portion (2) is constituted on all its extend by two overlapping layers of the metal strip, and the base (1) is constituted by a single layer of the metal strip.

2. An edge binder according to claim 1, characterized in that the metal strip comprises a ferrous alloy.

3. An edge binder according to claim 1 or 2, characterized in that said metal strip is prealably coated on one of its faces with a thin decorative material so that, after manufacturing of the edge binder, the thin material is positioned on the outer surface of the cover portion.

4. A method of manufacturing an edge binder according to any of claims 1 to 3, characterized in that the metal strip is unrolled in a continuous operation and successively passes a succession of rolls designed to ensure a first longitudinal bending (8) of the metal strip followed by a bending of the resulting two layers, and the base (1) is obtained by a second longitudinal bending (9) at the neighbourhood of the lateral edge (10) that was folded during the first bending operation, so that the angle formed between the cover portion and the base is an acute angle, the convex face of the cover portion (2) is outwardly positioned and the lateral edge (10) folded down during the first bending operation in inwardly positioned.
